# EUROPÄISCHE PATENTANMELDUNG

(11) **EP 4 338 827 A1**
(43) Veröffentlichungstag der Anmeldung: **20.03.2024**
(21) Anmeldenummer: 23195833.1
(22) Anmeldetag: 06.09.2023
(51) Int. Cl.: B01F 27/1122, B01F 27/90, B01F 35/90, H05B 3/60

(54) **VORRICHTUNG UND VERFAHREN ZUM ERWÄRMEN VON MASSEN MIT STROM**

(30) Priorität: 09.09.2022 DE 102022209464
(71) Anmelder: Deutsches Institut für Lebensmitteltechnik e.V., 49610 Quakenbrück (DE)
(72) Erfinder: STUTE, Martin, 49610 Quakenbrück (DE); SCHILLING, Frank, 49610 Quakenbrück (DE); JOERES, Eike, 49610 Quakenbrück (DE); TERJUNG, Nino, 49610 Quakenbrück (DE)
(74) Vertreter: Taruttis, Stefan Georg

(57) **Zusammenfassung**

Vorrichtung, die einen Kessel (1) mit zylindrischem Querschnitt, mit einem Boden und einem Deckel, der den Querschnitt des Kessels gegenüber dem Boden überdeckt, aufweist, mit einer axial zum Kessel angeordneten Rührerwelle (3) und daran angebrachtem Rührer, wobei der Rührer an einem ersten Ende der Rührerwelle angebracht ist, die in zumindest einem Abschnitt aus Isolatormaterial besteht, mit einem an dem dem ersten Ende gegenüberliegenden zweiten Ende der Rührerwelle eingreifenden Antrieb, wobei die Rührerwelle im Bereich, der sich zwischen ihrem ersten und zweiten Ende erstreckt, mit Abstand von einer ersten Elektrode (14) umfasst ist, wobei der durch den Abstand zwischen Rührerwelle und erster Elektrode gebildete Spalt zumindest zum ersten Ende der Rührerwelle, bevorzugt auch zum zweiten Ende der Rührerwelle abgedichtet ist, wobei die zylindrische Wand (2) des Kessels eine zweite Elektrode (19) bildet, mit einer Stromquelle (22), deren Anschlüsse entgegengesetzter Polarität mit je einer von erster und zweiter Elektrode verbunden sind.

## Beschreibung

Die vorliegende Erfindung betrifft eine Vorrichtung und ein mit der Vorrichtung durchführbares Verfahren zum Erwärmen von Massen mit elektrischem Strom. Die Vorrichtung weist einen Rührkessel auf, der einen Rührer aufweist, dessen Welle bevorzugt koaxial zur Mittelachse des Kessels angeordnet ist. Bevorzugt ist der Kessel zylindrisch.

Die Vorrichtung hat den Vorteil, dass sie am Rührkessel festgelegte Elektroden aufweist, die mit elektrischem Strom beaufschlagbar sind, ohne dass elektrischer Strom zwischen relativ zueinander bewegten Teilen geleitet wird. Bevorzugt sind die Elektroden mit einer Stromquelle verbunden, die elektrischen Strom zur resistiven Erwärmung an die Elektroden abgibt, z.B. Wechselstrom, mit einer Leistung, die zur Erwärmung der Masse im Kessel zweckmäßig ist.

Bevorzugt wird eine Lebensmittelmasse, insbesondere eine wasserhaltige Lebensmittelmasse, mittels der Vorrichtung und des Verfahrens durch Beaufschlagen mit elektrischem Strom erwärmt.

### Aufgabe der Erfindung

Der Erfindung stellt sich die Aufgabe, eine Vorrichtung und ein damit durchführbares Verfahren zur Erwärmung von Massen mit elektrischem Strom bereitzustellen, mit dem satzweise Masse unter Rühren erwärmt werden kann, wobei vorzugsweise der Strom nicht zwischen gegeneinander bewegten Teilen übertragen wird.

### Beschreibung der Erfindung

Die Erfindung stellt eine Vorrichtung und ein damit durchführbares Verfahren bereit, die einen Kessel mit zylindrischem Querschnitt, mit einem Boden und einem Deckel, der den Querschnitt des Kessels gegenüber dem Boden überdeckt, aufweist,
mit einer axial zum Kessel angeordneten Rührerwelle und einem daran angebrachtem Rührer, wobei der Rührer an einem ersten Ende der Rührerwelle angebracht ist, die in zumindest einem Abschnitt aus Isolatormaterial besteht, mit einem an dem dem ersten Ende gegenüberliegenden zweiten Ende der Rührerwelle eingreifenden Antrieb,
wobei die Rührerwelle im Bereich, der sich zwischen ihrem ersten und zweiten Ende erstreckt, mit Abstand von einer ersten Elektrode umfasst ist, die unbeweglich ist, insbesondere am Deckel festgelegt ist,
wobei der durch den Abstand zwischen Rührerwelle und erster Elektrode gebildete Spalt zumindest zum ersten Ende der Rührerwelle, bevorzugt auch zum zweiten Ende der Rührerwelle abgedichtet ist, wobei die zylindrische Wand des Kessels eine zweite Elektrode bildet, mit einer Stromquelle, deren Anschlüsse entgegengesetzter Polarität mit je einer von erster und zweiter Elektrode verbunden sind

Die Erfindung löst die Aufgabe mit den Merkmalen der Ansprüche und stellt eine Vorrichtung zum Erwärmen einer Masse durch Beaufschlagen der Masse mit elektrischem Strom bereit, wobei die Vorrichtung einen Kessel mit zylindrischem Querschnitt, mit einem Boden und einem Deckel, der den offenen Querschnitt des Kessels gegenüber dem Boden überdeckt,
mit einer axial zum Kessel angeordneten Rührerwelle und einem daran angebrachten Rührer, wobei der Rührer an einem ersten Ende der Rührerwelle angebracht ist, die in zumindest einem Abschnitt aus Isolatormaterial besteht, mit einem an dem dem ersten Ende gegenüberliegenden zweiten Ende der Rührerwelle eingreifenden Antrieb,
wobei die Rührerwelle im Bereich, der sich zwischen ihrem ersten und zweiten Ende erstreckt, mit Abstand von einer ersten Elektrode umfasst ist, die ortsfest am Deckel festgelegt ist,
wobei der durch den Abstand zwischen Rührerwelle und erster Elektrode gebildete Spalt zumindest zum ersten Ende der Rührerwelle, bevorzugt auch zum zweiten Ende der Rührerwelle abgedichtet ist,
bevorzugt mit einem zwischen der ersten Elektrode und der Rührerwelle angeordneten Isolatorrohr, das weiter bevorzugt an der ersten Elektrode anliegt und um einen Spalt von der Rührerwelle beabstandet ist, wobei das Isolatorrohr bevorzugt am Deckel festgelegt ist, wobei die zylindrische Wand des Kessels eine zweite Elektrode bildet,
eine Stromquelle, deren Anschlüsse entgegengesetzter Polarität mit je einer von erster und zweiter Elektrode verbunden sind,
aufweist oder daraus besteht.

Weiter betrifft die Erfindung ein Verfahren zum Beaufschlagen einer Masse mit elektrischem Strom, bei dem die Masse in den Kessel gefüllt wird, bis Masse, z.B. bei stehendem Rührer oder rotierendem Rührer, sowohl die erste Elektrode als auch die zweite Elektrode kontaktiert und die Elektroden mit elektrischem Strom entgegengesetzter Polarität beaufschlagt werden, wobei der Rührer zur Rotation angetrieben wird.

Die erste Elektrode ist am Deckel festgelegt, bevorzugt ist das Isolatorrohr am Deckel festgelegt, wobei weiter bevorzugt die erste Elektrode auf der Außenseite des Isolatorrohrs festgelegt ist. Die erste Elektrode ist unbeweglich am Deckel festgelegt, und bevorzugt ist auch das Isolatorrohr unbeweglich am Deckel festgelegt, während die Rührerwelle mit Abstand, insbesondere einem Ringspalt, drehbar innerhalb der ersten Elektrode angeordnet ist und weiter bevorzugt die Rührerwelle mit Abstand, insbesondere einem Ringspalt, innerhalb des Isolatorrohrs angeordnet ist. Erfindungsgemäß ist die erste Elektrode ortsfest am Deckel angeordnet und die von der Wand des Kessels gebildete zweite Elektrode ist in Bezug zum Kessel und in Bezug zur ersten Elektrode ortsfest.

Die Stromquelle kann eingerichtet sein, elektrische Energie einzubringen, die zwischen den Elektroden das Volumens der Masse in kurzer Zeit, bevorzugt in wenigen Minuten, erwärmt.

Die Vorrichtung hat den Vorteil, dass die Elektroden mittels fester Verbindungen, z.B. festgelegten Kabeln oder Stromschienen, mit der Stromquelle verbunden sind und die Vorrichtung keine Übertragung elektrischen Stroms zwischen gegeneinander bewegten Elementen erfordert, insbesondere keine Schleifkontakte aufweist.

Die erste Elektrode ist bevorzugt zylindrisch und ist koaxial zur zylindrischen Wand des Kessels, die bevorzugt die zweite Elektrode bildet, angeordnet, so dass die erste und zweite Elektrode über den Querschnitt des Kessels im gleichen Abstand angeordnet sind und für einen gleichmäßigen Stromfluß über den Querschnitt des Kessels und entlang der Länge der ersten und zweiten Elektrode eingestellt sind. Optional kann der Kessel Strombrecher, auch als Prallbleche bezeichnet, enthalten, die bevorzugt aus Isolatormaterial bestehen.

Der Rührer ist bevorzugt einer, der Rührerarme aufweist, die sich im Zwischenraum zwischen erster und zweiten Elektrode bewegen, z.B. ein Ankerrührer, dessen Rührerarm entlang einer koaxialen Kreisbahn im Zwischenraum zwischen den Elektroden angetrieben ist.

Die Rührerwelle kann vollständig aus Isolatormaterial bestehen, oder in zumindest einem axialen Isolatorabschnitt aus Isolatormaterial, der an zumindest einen axialen Abschnitt aus Metall angrenzt. Daher ist die Rührerwelle vorzugsweise elektrisch nichtleitend, so dass elektrischer Strom nicht von der Rührerwelle zu ihrem Antrieb fließen kann, selbst wenn der Antrieb elektrisch leitfähig ist, z.B. zumindest teilweise aus elektrisch leitfähigem Material besteht, z.B. ein elektrisch leitfähiges Gehäuse und/oder ein elektrisch leitfähiges Getriebe aufweist.

Der Rührer kann aus elektrisch leitfähigem Material bestehen, z.B. aus Metall, insbesondere Edelstahl. Optional weist der Rührer Arme aus elektrisch leitfähigem Material auf, die sich in den Zwischenraum zwischen den Elektroden erstrecken, wobei ein Abschnitt des Rührers zwischen seinen Armen und der Rührerwelle elektrisch nichtleitend ist, z.B. ein Abschnitt, der aus Isolatormaterial besteht.

Der Boden des Kessels ist optional elektrisch nichtleitend, besteht z.B. aus elektrisch nichtleitendem Material oder isoliert beschichtetem Metall. Bevorzugt ist der Boden des Kessels aus Metall, z.B. aus Edelstahl, insbesondere einstückig mit der zylindrischen Wand ausgebildet. Dabei hat die Vorrichtung den Vorteil, dass der Kessel ein herkömmlicher Kessel aus Metall sein kann, an dem der Deckel und daran der Rührer mit Antrieb und der ortsfesten ersten Elektrode angebracht sind. Daher stellt die Erfindung auch ein Verfahren zur Herstellung der Vorrichtung bereit, bei dem an einen Kessel aus Metall mit zylindrischer Wand eine elektrische Verbindung zu einer Polarität einer Stromquelle angebracht wird, um aus der Wand des Kessels die zweite Elektrode zu bilden, und ein Deckel mit daran festgelegter erster Elektrode, Rührerwelle mit Antrieb und Rührer gemäß der Vorrichtung an der dem Boden gegenüberliegenden Querschnittsöffnung des Kessels angebracht wird.

Der Deckel ist zwischen seinem Auflagebereich, mit dem er an der zylindrischen Wand des Kessels unmittelbar oder mit zwischenliegender Dichtung anliegt, insbesondere auf einer Stirnfläche der zylindrischen Wand, die ein Flansch sein kann, und seinem Zentralbereich, in dem die Rührerwelle durch den Deckel geführt ist, elektrisch nichtleitend. Der Deckel kann aus Isolatormaterial bestehen und an seinem Auflagebereich Anschlußstücke aufweisen, z.B. Klemmen, die aus Metall sein können, und vom Zentralbereich beabstandet sind. Im Deckel ist eine Durchführung mit einer durchgeführten elektrischen Leitung angeordnet, die an der ersten Elektrode angeschlossen ist. Bevorzugt weist die erste Elektrode eine Anschlußfahne oder einen Anschlußflansch für die elektrische Leitung auf, die z.B. ein geschirmtes Koaxialkabel sein kann. Optional ist im Deckel ein transparenter Abschnitt angeordnet, oder der Deckel besteht aus transparentem Isolatormaterial. Der Deckel kann zumindest eine Öffnung, die bevorzugt verschließbar ist, als Einlass und/oder Auslass aufweisen.

Generell kann jedes Isolatormaterial jedes Element aus Isolatormaterial bilden oder eine Beschichtung für ein isoliert beschichtetes Metall bilden, jeweils verschiedenes oder gleiches Material, z.B. ausgewählt unter elektrisch nichtleitenden Kunststoffen, Keramik oder Glas, z.B. Polypropylen, Polycarbonat, Polyester, Polyamid, Glas, Aluminiumoxid, Email oder eine Kombination von zumindest zweien dieser.

Bevorzugt ist die erste Elektrode vom Deckel beabstandet, weiter bevorzugt ist der Abstand der ersten Elektrode vom Deckel vollständig von einem Isolatorrohr überdeckt, das sich z.B. zwischen Deckel und erster Elektrode erstreckt und bevorzugt an diesen beiden dichtend anliegt.

Bevorzugt ist der Rührer ausschließlich am ersten Ende der Rührerwelle angebracht. Die Rührerwelle ist zumindest, optional ausschließlich, an ihrem zweiten Ende drehbar gelagert, z.B. im axialen Bereich zwischen dem Antrieb und einem Querschnitt des Kessels, der von einem Deckel überdeckt wird, z.B. im axialen Bereich zwischen dem Antrieb und dem Deckel gelagert.

In einer bevorzugten Ausführungsform ist ein Isolatorrohr zwischen der ersten Elektrode und der Rührerwelle angeordnet, das weiter bevorzugt an der ersten Elektrode anliegt und um einen Ringspalt von der Rührerwelle beabstandet ist. Dabei kann das Isolatorrohr die erste Elektrode stützen, insbesondere an der Innenseite der ersten Elektrode anliegen. Ein Abschnitt des Isolatorrohrs kann sich über die erste Elektrode hinaus bis angrenzend an den Deckel erstrecken. Optional ist die Rührerwelle im Bereich ihres ersten Endes drehbar am Isolatorrohr gelagert, z.B. mittels eines Wälzlagers, bevorzugt mit einer Dichtung, die den Spalt zwischen Rührerwelle und Isolatorrohr überdeckt.

Die erste Elektrode, die bevorzugt generell zylindrisch ist, kann Ausnehmungen aufweisen oder umfänglich geschlossen sein und liegt bevorzugt auf dem Isolatorrohr auf. Die erste Elektrode kann, insbesondere wenn sie Ausnehmungen aufweist, formschlüssig auf dem Isolatorrohr aufliegen, so dass das Isolatorrohr Ausnehmungen der ersten Elektrode ausfüllt mit der ersten Elektrode eine kontinuierliche Fläche bildet, z.B. eine zylindrische und/oder glatte Oberfläche ohne Vorsprünge oder Ausnehmungen.

Der Spalt zwischen der Rührerwelle und der ersten Elektrode ist bevorzugt im Bereich des ersten Endes der Rührerwelle, optional zusätzlich oder alternativ im Bereich des zweiten Endes der Rührerwelle von einer Dichtung überdeckt, z.B. von einer elektrisch nichtleitenden Gleitringdichtung, die den Abstand zwischen erster Elektrode und Rührerwelle, optional den Abstand zwischen Isolatorrohr und Rührerwelle, überdeckt.

Die Erfindung wird nun anhand der Figur beschrieben, die eine bevorzugte Ausführungsform der Vorrichtung im Längsschnitt entlang der Rührerwelle zeigt.

Der Kessel 1 hat eine zylindrische Wand 2, in der wie bevorzugt die Rührerwelle 3 koaxial angeordnet ist, deren erstes Ende 4 mit einem Rührer 5 verbunden ist und deren gegenüberliegendes zweites Ende 6 mit einem Antrieb 7 zur Drehung der Rührerwelle 3 verbunden ist. Die Rührerwelle 3 kann an ihrem zweiten Ende 6 in einem Lager 8 drehgelagert sein, das durch ein Gehäuse 9 in einem Abstand mit dem Deckel 10 verbunden ist, der eine endständige Querschnittsöffnung des Kessels 1 gegenüber dessen Boden 11 überdeckt. Der Boden 11 ist hier in einem Stück mit der Wand 2 ausgebildet. Die Rührerwelle 3 ist dadurch elektrisch nichtleitend, dass sie einen Isolatorabschnitt 3a aufweist, der in der hier dargestellten Variante ein Kunststoffstück 12 ist, das einen axialen Abschnitt zwischen dem ersten Ende 4 und dem zweiten Ende 6 der Rührerwelle bildet. Wie generell bevorzugt erstreckt sich der Isolatorabschnitt 3a zumindest über den Bereich, in dem die Rührerwelle 3 den Deckel 10 durchquert. Der Isolatorabschnitt 3a kann durch Schraubverbindungen 13 einerseits mit einem Antriebsabschnitt 3b der Rührerwelle 3 und andererseits einem Endabschnitt 3c der Rührerwelle 3 verbunden sein. Alternativ kann der Isolatorabschnitt 3a und der Endabschnitt 3c aus Isolatormaterial, optional einstückig, ausgebildet sein, oder die Rührerwelle 3 kann vollständig aus Isolatormaterial ausgebildet sein, bevorzugt einstückig.

Die Rührerwelle 3 ist über einen axialen Abschnitt zwischen ihrem ersten Ende 4 und ihrem zweiten Ende 6 von einer beabstandeten ersten Elektrode 14 umfasst, wobei zwischen der Rührerwelle 3 und der ersten Elektrode 14 ein Isolatorrohr 15 angeordnet ist, das um einen Spalt 16 von der Rührerwelle 3 beabstandet ist und an dem die erste Elektrode 14 vollflächig anliegt. Der Spalt 16 ist durch eine Dichtung 17 am ersten Ende 18 des Isolatorrohrs 15 überdeckt, die hier an dem Isolatorrohr 15 befestigt ist, wobei die Rührerwelle 3 drehbar in der Dichtung 17 geführt ist. Das Isolatorrohr 15 ist fest mit dem Deckel 10 verbunden. Die erste Elektrode 14, die direkt auf dem Isolatorrohr 15 aufliegt, ist ortsfest am Deckel 10 festgelegt.

Die zylindrische Wand 2 des Kessels 1 bildet die zweite Elektrode 19, die mit Abstand und konzentrisch um die erste Elektrode 14 angeordnet ist. Im Zwischenraum zwischen den Elektroden 14, 19 ist der Rührer 5 auf einer zu den Elektroden 14, 19 konzentrischen Kreisbahn beweglich. Die erste Elektrode 14 ist mittels einer Anschlußfahne 16 durch eine elektrische Leitung 20, die durch eine Durchführung 21 im Deckel 10 geführt ist, mit einer Polarität einer Stromquelle 22 verbunden, die zweite Elektrode 19 durch eine elektrische Leitung 23 mit der anderen Polarität der Stromquelle 22.

In der hier dargestellten Variante ist der Rührer 5 ein Ankerrührer, dessen Rührerarme 5a zwischen erster und zweiter Elektrode 14, 19 entlang einer Kreisbahn angetrieben sind. Der Rührer 5 besteht in dieser Variante aus elektrisch leitfähigem Material, insbesondere aus Edelstahl.

Der Deckel 10 ist elektrisch nichtleitend und besteht im Wesentlichen aus einer Kunststoffplatte 24, an deren Umfang Klammern 25 angebracht sind, mit denen der Deckel 10 an der Stirnfläche 2a der Wand 2 angepresst wird.

**Bezugszeichen**

| | | | |
|---|---|---|---|
| 1 | Kessel | 12 | Kunststoffstück |
| 2 | Wand | 13 | Schraubverbindung |
| 2a | Stirnfläche der Wand | 14 | erste Elektrode |
| 3 | Rührerwelle | 15 | Isolatorrohr |
| 3a | Isolatorabschnitt der Rührerwelle | 16 | Spalt |
| 3b | Antriebsabschnitt der Rührerwelle | 17 | Dichtung |
| 3c | Endabschnitt der Rührerwelle | 18 | erstes Ende des Isolatorrohrs |
| 4 | erstes Ende der Rührerwelle | 19 | zweite Elektrode |
| 5 | Rührer | 20 | elektrische Leitung |
| 5a | Rührerarm | 21 | Durchführung |
| 6 | zweites Ende der Rührerwelle | 22 | Stromquelle |
| 7 | Antrieb | 23 | elektrische Leitung |
| 8 | Lager | 24 | Kunststoffplatte |
| 9 | Gehäuse | 25 | Klammer |
| 10 | Deckel | 26 | Anschlußfahne |
| 11 | Boden | | |

## Patentansprüche

1. Vorrichtung zur Beaufschlagung von Masse mit elektrischem Strom mit einem Kessel (1), der eine zylindrische Wand (3) aufweist und in dem ein an einem ersten Ende (4) einer drehangetriebenen Rührerwelle (3) angebrachter Rührer (5) angeordnet ist, **dadurch gekennzeichnet, dass** die Rührerwelle (3) mit Abstand von einer ersten Elektrode (14) umfasst ist, die ortsfest an einem den offenen Querschnitt des Kessels (1) überdeckenden Deckel (10) angebracht ist, und die zylindrische Wand (3) eine zweite Elektrode (19) bildet, wobei der erste Elektrode (14) und die zweite Elektrode (19) mit entgegengesetzten Polaritäten einer Stromquelle (22) verbindbar sind.

2. Vorrichtung nach Anspruch 1, **dadurch gekennzeichnet, dass** zwischen der ersten Elektrode (14) und der Rührerwelle (3) ein Isolatorrohr (15) angeordnet ist, an dem die erste Elektrode (14) anliegt, wobei das Isolatorrohr (15) am Deckel (10) festgelegt ist und um einen Spalt (16) von der Rührerwelle (3) beabstandet ist.

3. Vorrichtung nach einem der voranstehenden Ansprüche, **dadurch gekennzeichnet, dass** der durch den Abstand zwischen Rührerwelle (3) und erster Elektrode (14) gebildete Spalt (16) am ersten Ende (4) der Rührerwelle (3) abgedichtet ist.

4. Vorrichtung nach einem der voranstehenden Ansprüche, **dadurch gekennzeichnet, dass** der Deckel (10) die endständige Querschnittsöffnung des Kessels (1) überdeckt, der Deckel (10) elektrisch nichtleitend ist, auf einer Stirnfläche (2a) der Wand (2) des Kessels (1) aufliegt und eine Durchführung (21) aufweist, durch die eine elektrische Leitung (2) geführt ist, die die erste Elektrode (14) mit einer Stromquelle (22) verbindet.

5. Vorrichtung nach einem der voranstehenden Ansprüche, **dadurch gekennzeichnet, dass** die Rührerwelle (3) in zumindest einem axialen Isolatorabschnitt (3a) aus Isolatormaterial besteht.

6. Vorrichtung nach Anspruch 5, **dadurch gekennzeichnet, dass** sich der axiale Isolatorabschnitt (3a) zumindest über den Bereich erstreckt, in dem die Rührerwelle (3) den Deckel (10) durchquert.

7. Vorrichtung nach einem der Ansprüche 5 bis 6, **dadurch gekennzeichnet, dass** der Isolatorabschnitt (3a) einerseits mit einem mit dem Antrieb (7) verbundenen Antriebsabschnitt (3b) der Rührerwelle (3) verbunden ist und andererseits mit einem Endabschnitt (3c) der Rührerwelle (3) verbunden ist, wobei der Antriebsabschnitt (3b) und der Endabschnitt (3c) aus Metall sind.

8. Vorrichtung nach einem der voranstehenden Ansprüche, **dadurch gekennzeichnet, dass** der Rührer (5) ein Ankerrührer ist, der Rührerarme (5a) aufweist, die im Zwischenraum zwischen erster Elektrode (14) und zweiter Elektrode (19) entlang einer Kreisbahn beweglich sind.

9. Vorrichtung nach einem der voranstehenden Ansprüche, **dadurch gekennzeichnet, dass** die erste Elektrode (14) und die zweite Elektrode (19) konzentrisch sind.

10. Vorrichtung nach einem der voranstehenden Ansprüche, **dadurch gekennzeichnet, dass** der Abstand zwischen erster Elektrode (14) und Deckel (10) vollständig von einem Isolatorrohr (15) überdeckt ist, das am Deckel (10) anliegt.

11. Verfahren zur Herstellung einer Vorrichtung nach einem der voranstehenden Ansprüche durch Anordnen eines mit einer drehangetriebenen Rührerwelle (3) versehenen Deckels (10) an einem offenen Querschnitt eines Kessels (1), der eine zylindrische Wand (3) aufweist, wobei an dem ersten Ende (4) der Rührerwelle ein Rührer (5) angebracht ist, **dadurch gekennzeichnet, dass** die Rührerwelle (3) mit Abstand von einer ersten Elektrode (14) umfasst ist, die ortsfest am Deckel (10) festgelegt ist, Verbinden der zylindrischen Wand (3) mit einer Polarität einer Stromquelle (22), um aus der Wand (3) eine zweite Elektrode (19) zu bilden, und Verbinden der ersten Elektrode (14) mit einer anderen Polarität der Stromquelle (22).

12. Verfahren nach Anspruch 11, **dadurch gekennzeichnet, dass** zwischen der ersten Elektrode (14) und der Rührerwelle (3) ein am Deckel (10) ortsfest festgelegtes Isolatorrohr (15) angeordnet ist, an dem die erste Elektrode (14) anliegt und das um einen Spalt (16) von der Rührerwelle (3) beabstandet ist.

13. Verfahren zum Beaufschlagen von Masse mit elektrischem Strom durch Einfüllen von Masse in den Behälter (1) einer Vorrichtung nach einem der Ansprüche 1 bis 10, Antreiben des Rührers (3) zur Rotation und Beaufschlagen der ersten Elektrode (14) und der zweiten Elektrode (19) mit Strom entgegengesetzter Polarität.

14. Verfahren nach Anspruch 13, **dadurch gekennzeichnet, dass** die Masse eine wasserhaltige Lebensmittelmasse und/oder Mischung von Lebensmittelbestandteilen ist, die durch Beaufschlagen der Elektroden (14, 15) mit elektrischem Strom erwärmt wird.
